# EUROPÄISCHE PATENTSCHRIFT

(11) **EP 2 426 240 B1**
(45) Veröffentlichungstag und Bekanntmachung des Hinweises auf die Patenterteilung: **04.11.2020**
(21) Anmeldenummer: 11007212.1
(22) Anmeldetag: 06.09.2011
(51) Int. Cl.: D03D 15/00, D03D 9/00, D03D 15/02, D03D 1/00

(54) **Drahtgewebe**
Wire cloth
Treillage métallique

(30) Priorität: 07.09.2010 DE 102010044587
(43) Veröffentlichungstag der Anmeldung: 07.03.2012
(73) Patentinhaber: Haver & Boecker OHG, 59302 Oelde (DE)
(72) Erfinder: Schumacher, Helmut, 59302 Oelde (DE)
(74) Vertreter: BSB Patentanwälte Schütte & Engelen Partnerschaft mbB

(56) Entgegenhaltungen:
- DE-A1-102008 011 133
- DE-U1-202005 005 957
- FR-A1- 2 400 178
- US-A- 1 218 556
- US-A- 4 448 005
- US-A1- 2008 002 389

## Beschreibung

Die vorliegende Erfindung betrifft ein Drahtgewebe mit Kett- und Schussdrähten auf einer Gewebefläche. Solche Drahtgewebe sind im Stand der Technik bekannt geworden und werden beispielsweise zur Verkleidung von Bauten als Architekturgewebe oder aber beispielsweise zur Trennung verschiedener Raumbereiche in optisch ansprechender Weise ausgestaltet. Es ist ebenfalls möglich, Drahtgewebe als Filtermaterial einzusetzen, da durch die definierte Maschenweite die vorgegebenen Filterbedingungen zuverlässig eingehalten werden können.

Textile Gewebe aus Natur- oder Kunstfasern werden heutzutage massenhaft produziert und können flexibel hergestellt werden. Im Unterschied zu der Herstellung von textilen Geweben ist der Aufwand bei der Herstellung von Drahtgeweben aus metallischen Drähten erheblich höher. Bei dem Weben von metallischen Drähten sind die auftretenden Reibungskräfte deutlich größer und die Konstruktion solcher Webmaschinen erfordert einen erheblich größeren Aufwand aufgrund der auftretenden Belastungen und des dadurch resultierenden Verschleißes. Deshalb wird eine möglichst vollständige Auslastung der Webmaschinen angestrebt. Dazu ist es sinnvoll, das Einsatzgebiet von Drahtgeweben zu erweitern und Drahtgewebe für neue Verwendungszwecke und neue Strukturen zur Verfügung zu stellen.

Aus der FR 2 400 178 A ist ein Wärmetauscher bekannt geworden, bei dem eine gewebte Struktur vorliegt und der in Schussrichtung ein Rohrbündel aufweist, dessen Rohre an den Enden wasserdicht verbunden sind. Das Rohrbündel wird zum Wärmeaustausch verwendet und eignet sich auch als Solarkollektor, bietet aber wenig optisch ansprechende Gestaltungsmöglichkeiten.

Es ist deshalb die Aufgabe der Erfindung, ein Drahtgewebe zur Verfügung zu stellen, welches den Einsatz von Drahtgeweben bei Einsatzgebieten ermöglicht, bei denen bislang eine Verwendung von Drahtgeweben nicht erfolgt.

Diese Aufgabe wird gelöst durch ein Drahtgewebe mit den Merkmalen des Anspruchs 1. Bevorzugte Weiterbildungen der Erfindung sind Gegenstand der Unteransprüche. Weitere Vorteile und Merkmale ergeben sich aus der allgemeinen Beschreibung der Erfindung und aus den Ausführungsbeispielen.

Ein erfindungsgemäßes Drahtgewebe umfasst Kettdrähte und Schussdrähte auf einer Gewebefläche. Dabei sind auf der Gewebefläche voneinander beabstandete Rohreinrichtungen eingewebt, an denen Lamelleneinrichtungen angeordnet sind, um insbesondere zur Abschattung von Lichteinfall zu dienen. Die Rohreinrichtungen sind als transparente Rohre oder als Hülsen ausgebildet, in denen die Lamelleneinrichtungen aufgenommen sind.

Das erfindungsgemäße Drahtgewebe hat viele Vorteile. Insbesondere wird durch die Lamelleneinrichtungen an den eingewebten Rohreinrichtungen eine zuverlässige Verschattung von Sonneneinstrahlung erzielt. Durch die Lamelleneinrichtungen, die insbesondere lamellenartig ausgebildet sind, wird eine erheblich höhere Abschattung von Sonneneinstrahlung erzielt als durch ein herkömmliches Drahtgewebe, bei dem beispielsweise runde Drähte in einer Köper-Bindung gewebt sind. Dadurch wird ein größeres Einsatzgebiet von Drahtgeweben ermöglicht, welches optisch ansprechende Drahtgewebe zur Abschattung von Lichteinfall und zur Verschattung vor Sonneneinstrahlung erlaubt.

Diese Lamelleneinrichtungen sind insbesondere als flächige Abschattungselemente ausgebildet und weisen eine lamellenartige Struktur auf, wobei jede einzelne Lamelleneinrichtung insbesondere wenigstens abschnittsweise als flache Lamelle ausgebildet sein kann.

Die Rohreinrichtungen oder es ist wenigstens eine Rohreinrichtung als transparentes Rohr ausgebildet, in denen die Lamelleneinrichtungen aufgenommen sind. Beispielsweise ist es möglich, dass die Rohreinrichtungen als langgestreckte Rohrstrukturen und insbesondere als langgestreckte Rohre ausgebildet sind, wobei jedes Rohr insbesondere hohl ausgebildet ist und eine Lamelleneinrichtung und vorzugsweise eine Lamelle enthält. Bei einer solchen Ausgestaltung kann die Rohreinrichtung beispielsweise rund oder abgerundet oder abgeflacht ausgebildet sein und im Innern unter einem vorbestimmten oder einstellbaren Winkel die Lamelleneinrichtung aufweisen. Gegebenenfalls kann der Winkel verstellbar sein, um beispielsweise eine jahreszeitliche Ausrichtung einzelner oder aller Lamelleneinrichtungen zu ermöglichen.

Oder die Rohreinrichtungen sind als Hülsen ausgebildet, in denen die Lamelleneinrichtungen aufgenommen sind. Vorzugsweise sind die Lamelleneinrichtungen durch die Hülsen durchgesteckt, wobei die Hülsen insbesondere in vorbestimmten Abständen an den Lamelleneinrichtungen angeordnet sind und zur Halterung und Führung der Lamelleneinrichtungen dienen. Die Hülsen können auch integraler Bestandteil der Lamelleneinrichtungen sein.

Insbesondere sind die Rohreinrichtungen von den Kettdrähten wenigstens teilweise umschlossen und durch die Kettdrähte örtlich fixiert.

Möglich ist es beispielsweise, dass ein Glas- oder ein Kunststoffrohr durch die Hülsen durchgesteckt ist, wobei in dem Inneren des Glas- bzw. Kunststoffrohrs wenigstens eine Lamelleneinrichtung aufgenommen ist.

Möglich ist es aber auch, dass die Rohreinrichtung selbst aus Glas oder Kunststoff besteht und direkt in das Drahtgewebe eingewebt ist und beispielsweise von den Kettdrähten gehalten wird. Bei einer solchen Ausgestaltung dienen die Rohreinrichtungen als Schussdrähte. Möglich ist aber auch eine umgekehrte Anordnung, bei denen die Kettdrähte als Rohreinrichtungen ausgeführt sind und bei denen die Schussdrähte konventionelle Drähte sind.

Vorzugsweise weisen die Rohre in den Rohreinrichtungen einen wenigstens teilweise abgerundeten und insbesondere etwa ovalen Außenquerschnitt auf. Möglich ist es aber auch, dass die Rohreinrichtungen einen elliptischen oder konvexen Außenquerschnitt aufweisen. Der Querschnitt kann auch rund oder platt gedrückt oder als abgeflachter Kreis ausgebildet sein. Wird die Rohreinrichtung als Schussdraht eingesetzt und von den Kettdrähten in Position gehalten, bietet eine beispielsweise oval ausgestaltete Rohreinrichtung den Vorteil, dass beim Weben die Rohreinrichtung eine definierte Position relativ zu den Kettdrähten einnimmt, wenn die Kettdrähte die Rohreinrichtung wenigstens teilweise umgeben. Eine solche bevorzugte Ausrichtung der Rohreinrichtung zu der Gewebefläche kann grundsätzlich bei allen unrunden Außenquerschnitten vorgesehen sein. Eine wenigstens vom Grundsatz her ovale oder elliptische Außenkontur ermöglicht eine günstige Struktur des Drahtgewebes mit einer definierten Ausrichtung der Rohreinrichtungen.

Vorzugsweise werden die Lamelleneinrichtungen als separate Streifen ausgebildet. Beispielsweise ist es möglich, die Lamelleneinrichtungen als separate Metall- oder Kunststoffstreifen auszubilden, deren Breite erheblich größer als die Dicke ist. Bevorzugt sind Verhältnisse von Breite zu Dicke größer als 5 und insbesondere größer als 10. Die genaue Ausgestaltung und die Abmessungen hängen vom vorgesehenen Einsatzzweck und von den Abmessungen des Drahtgewebes insgesamt, sowie von der Dicke der verwendeten Kett- oder Schussdrähte ab. Auch der Abstand der einzelnen Lamelleneinrichtungen beeinflusst die Abmessungen der jeweiligen Lamelleneinrichtung. Je größer der Abstand von einer Lamelleneinrichtung zur nächsten Lamelleneinrichtung desto größer wird grundsätzlich die Breite einer Lamelle gewählt.

Das gilt insbesondere dann, wenn die Lamelleneinrichtungen zu der Gewebefläche geneigt angeordnet sind. Eine solche Ausgestaltung ermöglicht einen besonders effektiven Sonnenschutz insbesondere an vertikal ausgerichteten Fenstern. Bei schräg und insbesondere etwa senkrecht zum Sonneneinfall ausgerichteten Lamellen kann eine vollständige Abschattung des Innenraums ermöglicht werden, wobei gleichzeitig eine fast ungestörte Sicht von innen nach draußen ermöglicht wird. Möglich ist es auch, dass der Winkel der Lamelleneinrichtung zur Gewebefläche einstellbar ist.

Möglich ist es aber auch, dass die Lamelleneinrichtungen parallel zur Gewebefläche ausgerichtet sind. Beispielsweise bei schrägen Dachflächenfenstern wird so eine effektive Abschattung erzielt, wobei eine Durchsicht und ein z.B. geringer Lichteinfall zwischen den einzelnen Lamelleneinrichtungen vorgesehen sein kann. Gegebenenfalls sind die Lamelleneinrichtungen zur Gewebefläche versetzt angeordnet, sodass beispielsweise eine Lamelle eher auf einer Seite des Drahtgewebes angeordnet ist, während eine andere Lamelle eher auf der anderen Seite des Drahtgewebes angeordnet ist. Bei einer solchen Ausgestaltung können auch parallel zur Gewebefläche ausgerichtete Lamellen eine vollständige Abschattung auch bei nicht-senkrechter Ausrichtung des Drahtgewebes erlauben.

Vorzugsweise sind die Lamelleneinrichtungen an den Rohreinrichtungen angeordnet und insbesondere dort befestigt. Beispielsweise können die Lamelleneinrichtungen an den Rohreinrichtungen aufgenommen sein und durch eine entsprechende Innenkontur der Rohreinrichtungen definiert an den Rohreinrichtungen geführt werden. Dadurch wird es ermöglicht, dass der Winkel der Lamelleneinrichtungen zu der Gewebefläche durch die Rohreinrichtungen vorgegeben wird.

In einer besonders bevorzugten Weiterbildung ist wenigstens eine Lamelleneinrichtung mit wenigstens einer photovoltaischen Zelle versehen. Eine solche Ausgestaltung ist besonders vorteilhaft, da sie weitere vorteilhafte Anwendungsgebiete erschließt. Eine solche Ausgestaltung erlaubt nicht nur die Verschattung, sondern die gleichzeitige Produktion von elektrischem Strom. Dabei können die einzelnen Lamellen Strom produzieren und gleichzeitig als flächige Abschattungselemente dienen.

In einer anderen erfindungsgemäßen und separat beanspruchten Ausgestaltung weist ein erfindungsgemäßes Drahtgewebe Kett- und Schussdrähte auf. Dabei fixieren die Kettdrähte wenigstens einige Rohrstrukturen, an denen flächige Abschattungselemente aufgenommen sind.

Auch dieses erfindungsgemäße Drahtgewebe hat viele Vorteile. Dadurch, dass die Kettdrähte wenigstens einige Rohrstrukturen aufspannen, an denen flächige Abschattungselemente aufgenommen sind, wird ein Verschattungsgewebe zur Verfügung gestellt, welches eine dauerhafte Verschattung beispielsweise eines Innenraumes erlaubt.

Insbesondere können die flächigen Abschattungselemente wenigstens teilweise mit photovoltaischen Zellen versehen werden. Dann dienen die flächigen Abschattungselemente gleichzeitig zur Abschattung von Lichteinfall und auch zur Stromerzeugung. Eine solche Ausgestaltung bietet besonders viele Vorteile. Beim Einsatz in Gebieten mit hoher Sonneneinstrahlung kann das Drahtgewebe die Solareinstrahlung auf beispielsweise ein Gebäude erheblich reduzieren, wodurch der Kühllastbedarf erheblich geringer wird. Gleichzeitig kann durch die Stromproduktion der photovoltaischen Zellen der Betrieb einer Klimaanlage erlaubt oder doch wenigstens unterstützt werden, sodass der Gesamtenergiebedarf des Gebäudes erheblich reduziert wird. Möglich ist es auch, dass ein mit einem solchen Drahtgewebe verkleidetes Gebäude überschüssige Energie produziert und in das öffentliche Netz einspeist.

Die Kettdrähte fixieren die Rohrstrukturen bzw. halten diese insbesondere derart im Raum gespannt derart, dass die flächigen Abschattungselemente daran aufgenommen sind.

Ein weiteres erfindungsgemäßes Drahtgewebe weist Kett- und Schussdrähte auf, wobei wenigstens einige Kett- und/oder Schussdrähte jeweils als Lamelleneinrichtung ausgebildet sind und wenigstens teilweise mit photovoltaischen Zellen versehen sind, um zur Abschattung von Lichteinfall und zur Stromerzeugung zu dienen.

Eine solche Ausgestaltung ist sehr vorteilhaft, da durch die lamellenartigen Strukturen der Lamelleneinrichtung eine flächige Abschattung ermöglicht wird, während gleichzeitig durch die photovoltaischen Zellen es ermöglicht wird, Strom zu erzeugen. Dadurch wird es besser ermöglicht, ein autarkes Gebäude zur Verfügung zu stellen, welches mit möglichst wenig oder gar keiner Zufuhr äußerer Energie auskommt.

Insbesondere sind photovoltaische Zellen auf den Lamelleneinrichtungen angeordnet. Dadurch werden mit den Lamelleneinrichtungen zwei Zwecke erfüllt, nämlich zum einen wird der Innenraum hinter dem Drahtgewebe abgeschattet und gleichzeitig wird Strom erzeugt.

In allen Ausgestaltungen ist es bevorzugt, dass die photovoltaischen Zellen auf die Lamelleneinrichtungen aufgebracht sind. Die photovoltaischen Zellen können insbesondere aufgeklebt oder direkt aufgedampft oder auf die Lamelleneinrichtungen aufbeschichtet ein.

Insbesondere ist es bevorzugt, dass die Lamelleneinrichtungen vor der Herstellung des Drahtgewebes mit den photovoltaischen Zellen versehen werden. Besonders einfach ist dann ein Aufbeschichten oder Aufdampfen oder gegebenenfalls Aufkleben oder eine andere Art des Aufbringens oder Befestigens. Im Anschluss daran wird aus den Lamelleneinrichtungen das Drahtgewebe hergestellt, wobei die Lamelleneinrichtungen direkt als Kett- und/oder Schussdrähte dienen können oder aber wobei die Lamelleneinrichtungen in entsprechende Rohreinrichtungen eingeschoben werden. Insbesondere ist es bevorzugt, dass die Schussdrähte als Lamelleneinrichtungen ausgebildet sind. Dabei können die Schussdrähte insbesondere als flache Streifen ausgebildet sein, die aus Metall oder einem Kunst- oder Naturstoff bestehen, wobei auf oder hinter den flachen Streifen die photovoltaischen Zellen angeordnet sind.

Besonders bevorzugt ist es, dass wenigstens einige Kettdrähte mit einer Gleitschicht beschichtet sind. Eine solche Gleitschicht kann ein Kunststoff sein, der bei der Herstellung des Gewebes die photovoltaischen Zellen vor einer reibenden Zerstörung schützt. Werden die als Lamelleneinrichtungen ausgebildeten Schussdrähte vor der Herstellung des Drahtgewebes mit den Solarzellen beschickt, so kann der Kontakt eines metallischen Kettdrahtes mit der Lamelleneinrichtung als Schussdraht beim Weben zu einer solchen Belastung der photovoltaischen Zelle führen, dass diese an der Oberfläche zerkratzt oder sogar vollständig zerstört wird. Durch den Einsatz einer Gleitschicht auf den Kettdrähten wird die Oberflächenbelastung der photovoltaischen Zellen erheblich reduziert, sodass die photovoltaischen Zellen den Webprozess unbeschadet überstehen.

In allen Ausgestaltungen ist es bevorzugt, dass die Kettdrähte in Gruppen angeordnet sind, wobei jede Gruppe wenigstens zwei Kettdrähte umfasst. Der freie Abstand zweier Gruppen ist dabei insbesondere größer als der doppelte und insbesondere als der dreifache Abstand zweier Kettdrähte.

Bevorzugt weist jede Gruppe jeweils zwei bis sieben Kettdrähte auf. Besonders bevorzugt weist jede Gruppe drei bis fünf Kettdrähte auf. Dabei sind die einzelnen Kettdrähte einer Gruppe relativ eng benachbart angeordnet, während der Abstand zur nächsten Gruppe erheblich größer ist und auch gleich dem Zehnfachen oder mehr des Abstandes zweier Kettdrähte betragen kann. In allen Ausgestaltungen ist es bevorzugt, dass die Lamelleneinrichtungen etwa parallel zur Gewebefläche ausgerichtet sind. Bevorzugt ist es aber auch, dass die Lamelleneinrichtungen unter einem Winkel zur Gewebefläche ausgerichtet sind, der insbesondere mehr als 10° beträgt. Möglich und bevorzugt sind auch Winkel von 20°, 30°, 40°, 50°, 60° und mehr, sowie Zwischenwinkel der genannten Winkel.

Eine Gleitschicht oder eine reibungsmindernde Schicht oder Auflage kann flächig oder an den Berührungspunkten der einzelnen Elemente und insbesondere an den Kett- und/oder Schussdrähten vorgesehen sein.

Eine bevorzugte Verwendung des Drahtgewebes ist die Verwendung an oder in einem Fassadenelement oder als Verschattungseinrichtung.

Weitere Vorteile und Merkmale der vorliegenden Erfindung ergeben sich aus den Ausführungsbeispielen, welche nachfolgend mit Bezug auf die beiliegenden Figuren erläutert werden.

In den Figuren zeigen:
- Fig. 1: eine schematische Vorderansicht eines Drahtgewebes;
- Fig. 2: eine Seitenansicht des Drahtgewebes gemäß Figur 1;
- Fig. 3: in einer schematischen Ansicht einen Kettdraht des Drahtgewebes gemäß Figur 1;
- Fig. 4: eine perspektivische Ansicht des Drahtgewebes gemäß Figur 1;
- Fig. 5: eine alternative Ausführungsform eines Drahtgewebes in einer Vorderansicht;
- Fig. 6: einen Querschnitt durch ein erfindungsgemäßes Drahtgewebe; und
- Fig. 7: ein weiteres Ausführungsbeispiel eines erfindungsgemäßen Drahtgewebes in einer schematischen Ansicht.

In den Figuren 1-5 sind Ausführungsbeispiele eines Drahtgewebes nicht gemäß der Erfindung dargestellt. In den Figuren 6 bis 7 sind Ausführungsbeispiele eines erfindungsgemäßen Drahtgewebes 1 dargestellt, welches als Verschattungseinrichtung 22 z. B. als Fassadenelement 23 eingesetzt werden kann.

Das in Figur 1 in einer schematischen Vorderansicht dargestellte Drahtgewebe 1 besteht aus Kettdrähten 2 und Schussdrähten 3 und verfügt über eine Gewebefläche 4. Hier im Ausführungsbeispiel sind zwei unterschiedliche Schussdrähte 3 alternierend eingesetzt, wobei ein Schussdraht als konventioneller und typischerweise rund ausgebildeter Schussdraht 3 mit typischerweise 1 bis 5 mm Durchmesser ausgebildet ist, während der andere Schussdraht 3 als Lamelleneinrichtung 6 ausgeführt ist, welche als Abschattungselement 7 dienen.

Die Kettdrähte 2 sind in Gruppen 16 von jeweils etwa zwei bis etwa sieben Kettdrähten 2 angeordnet. Hier im Ausführungsbeispiel nach Figur 1 weist jede Gruppe 16 drei Kettdrähte 2 auf, die relativ dicht benachbart die Schussdrähte 3 umschließen.

Dabei entspricht der lichte Abstand 18 (vgl. Figur 5) zwischen zwei Kettdrähten 2 etwa dem Drahtdurchmesser eines Kettdrahtes 2. Der lichte Abstand 18 zweier Kettdrähte kann aber auch kleiner oder größer gewählt werden. Jede Gruppe 16 weist allerdings von der benachbarten Gruppe 16 einen freien Abstand 17 auf, der wenigstens ein Vielfaches des lichten Abstandes zweier Kettdrähte 2 ist. Das bedeutet, dass der lichte Abstand zweier Gruppen 16 typischerweise wenigstens das Zehnfache des Abstandes 18 zweier Kettdrähte 2 beträgt.

Auf den Abschattungselementen 7 sind hier photovoltaische Zellen 13 angeordnet, sodass das Drahtgewebe 1 sowohl zur Abschattung dahinter liegender Bereiche als auch zur Stromproduktion dient.

Figur 2 zeigt eine Seitenansicht des Drahtgewebes 1 gemäß Figur 1, wobei die Schussdrähte 3 als Lamelleneinrichtungen 6 ausgebildet sind und Abschattungselemente 7 umfassen. Die als Lamellen 8 ausgebildeten Abschattungselemente 7 weisen hier einen Winkel 19 zur Horizontalen auf, der beispielsweise 60° beträgt. Ebenso sind auch andere Winkel möglich, so z. B. auch Winkel von 20°, 30°, 40°, 50° und auch 70°. Zwischenwinkel sind ebenfalls möglich.

Der genaue Winkel 19 hängt von verschiedenen Einflussfaktoren ab. Dazu zählt beispielsweise die gewünschte Verschattung in dem an das Drahtgewebe 1 angrenzenden Raum. Weiterhin wird der Winkel 19 durch den Abstand zweier Abschattungselemente 7 und durch deren jeweilige Breite 20 (vgl. Figur 4) beeinflusst. Je größer die Breite 20 der Abschattungselemente 7 ist, desto größer ist die Abschattungswirkung eines einzelnen Abschattungselementes 7. Je kleiner wiederum die Breite ist, desto geringer ist aus einem gewissen Abstand betrachtet die Störwirkung bei der Durchsicht. Die genauen Abmessungen werden deshalb je nach den aktuellen Anforderungen ausgelegt.

In Figur 3 ist ein Querschnitt eines Kettdrahtes 2 dargestellt, der hier im Ausführungsbeispiel mit einer Gleitschicht 15 ummantelt ist. Die Kettdrähte 2 werden vor dem Weben mit der Gleitschicht 15 versehen, um bei dem Webvorgang die Reibung zwischen den Kettdrähten 2 und den Schussdrähten 3 zu verringern. Ein Grund dafür liegt darin, dass in vielen Fällen die Schussdrähte 3, die lamellenartig ausgebildet sind, vor dem Webvorgang mit den Solarzellen 13 beschichtet werden. Das führt dazu, dass beim Webvorgang dafür Sorge getragen werden sollte, die Solarzellen 13 nicht zu beschädigen, da ein Ausfall der Solarzellen zu einem nicht ordnungsgemäßen Funktionieren eines gesamten Drahtgewebes 1 führen kann. Die Gleitschicht 15 kann beispielsweise aus einer geeigneten Kunststoffbeschichtung bestehen, kann aber zusätzlich dazu auch noch Gleitmittel umfassen, um den Webvorgang zu erleichtern.

Es hat sich herausgestellt, dass in Abhängigkeit von den aktuellen Webbedingungen mit einer Gleitschicht 15 eine höhere Qualität erzielbar ist.

Figur 4 zeigt eine perspektivische Ansicht des Drahtgewebes 1, wobei die Breite 20 der Lamellen 8 und die Dicke 21 der Lamellen 8 eingezeichnet ist. Hier beträgt die Breite 20 ein Vielfaches der Dicke 21 und kann mehr als das 10- oder zwanzigfache der Dicke 21 betragen.

Grundsätzlich ist es möglich, dass die Lamellen 8 streifenförmig ausgebildet sind, wobei sich die Fläche des Streifens 12 praktisch vollständig innerhalb der Gewebefläche 4 befinden kann. Eine solche Ausgestaltung erleichtert den Webvorgang und führt in vielen Fällen zu ausreichenden Ergebnissen.

In den Figuren 1 bis 4 ist hingegen ein Ausführungsbeispiel eines Drahtgewebes 1 dargestellt, bei dem die Lamellen 8 an den Kreuzungspunkten mit den Kettdrähten 2 ausgebuchtet und gedehnt ausgebildet sind, sodass die Lamellen 8 über ihrer wesentcen Breite unter dem Winkel 1 zur Senkrechten ausgerichtet sin. Dadurch wird einerseits ein einfacherer Webvorgang und andererseits eine besonders effektive Abschattung von beispielsweise Sonnenstrahlung ermöglicht. Durch die Abwinklung wird die im Sommer hochstehende Sonne abgehalten, während gleichzeitig eine Durchsicht von innen ermöglicht wird.

Die Gruppe 16 von hier drei Kettdrähten 2 führt zu einem zuverlässigen Halt des Drahtgewebes 1.

In Figur 5 ist ein anderes Ausführungsbeispiel dargestellt, bei dem die Lamellen 8 der Lamelleneinrichtung 6 als Schussdrähte 3 ausgeführt sind und sich praktisch vollständig parallel zur Oberfläche der Gewebefläche 4 erstrecken. Eine solche Ausgestaltung bietet sich beispielsweise für schrägstehende Drahtgewebe an, die beispielsweise zur Verkleidung von Dachflächenfenstern oder dergleichen eingesetzt werden. Durch die innerhalb der Gewebefläche liegenden Lamellen 8 wird eine vernünftige Abschattung erzielt, während gleichzeitig noch ein gewisser Lichtanteil durchtritt.

Auf den Lamellen 8 sind wiederum photovoltaische Zellen 13 angeordnet, um Strom zu produzieren.

Fig. 6 zeigt einen Querschnitt durch ein erfindungsgemäßes Drahtgewebe 1, welches hier in schematischer Weise in einem Querschnitt dargestellt ist. Das Drahtgewebe 1 umfasst Kettdrähte 2 und Schussdrähte 3, wobei die Schussdrähte 3 hier als Rohreinrichtungen 5 ausgebildet sind. Dabei ist es möglich, dass die Rohreinrichtungen 5 sich über die gesamte Breite des Drahtgewebes 1 erstrecken und hohl oder transparent ausgeführt sind. Im Innenren einer Rohreinrichtung 5 sind Halter 26 vorgesehen, die zur Aufnahme einer Lamelleneinrichtung 6 dienen. Jede Lamelleneinrichtung 6 dient als Abschattungselement 7 und ist hier als Lamelle 8 ausgeführt, auf die jeweils photovoltaische Zellen 13 aufgebracht sind.

Die Lamellen 8 können als rechteckige Streifen 12 ausgebildet sein und beispielsweise aus Kunststoff oder aus Metall bestehen. Die Lamellen 8 können nach der Fertigstellung des Drahtgewebes 1 in die Rohreinrichtung 5 eingeschoben werden, oder aber sie werden vor dem Webvorgang in die Rohreinrichtung 5 eingeführt.

Die Halter 26 sind so in der Rohreinrichtung 5 vorgesehen und angeordnet, dass sich ein bestimmter Ausrichtungswinkel der Abschattungselemente 7 zur Oberfläche der Gewebefläche 4 ergibt.

Hier im Ausführungsbeispiel sind die Rohreinrichtungen 5 nicht rund ausgestaltet, sondern weisen einen Außenquerschnitt 11 auf, der beispielsweise oval oder elliptisch ausgebildet ist. Durch eine solche Ausgestaltung, bei der die lange Halbachse deutlich länger als die kurze Halbachse ist, ergibt sich beim Webvorgang eine automatische Ausrichtung der einzelnen Rohreinrichtungen 5 zur Gewebefläche 4. Eine solche Ausgestaltung ist besonders vorteilhaft, da dadurch eine direkte Ausrichtung der Abschattungselemente 7 zur Gewebefläche 4 ermöglicht wird.

Bei runden Rohreinrichtungen hingegen müsste jede einzelne Lamelle 8 winkelmäßig zur Rohreinrichtung 5 ausgerichtet werden, damit die gewünschte Abschattung entsteht und ein homogener visueller Eindruck von innen auftritt. Mit solchen eiförmigen oder abgeflachten Außenquerschnitten 11 der Rohreinrichtungen 5 wird eine automatische Ausrichtung gewährleistet, die die Montage erheblich einfacher und somit kostengünstiger macht.

Jede Lamelle 8 kann mit photovoltaischen Zellen 13 versehen sein. Dabei ist es möglich, dass die photovoltaischen Zellen 13, sowie im Fig. 6 abgebildet, als separate Elemente aufgeklebt werden. Es ist auch möglich, dass die photovoltaischen Zellen direkt auf die Lamellen 8 aufgedampft, aufgeklebt oder aufbeschichtet werden. Möglich ist es aber auch, die Lamellen 8 von beiden Seiten mit photovoltaischen Zellen 13 zu versehen.

Die einzelnen Kettdrähte 2 können jeweils eine Beschichtung 15 aufweisen, um den Webvorgang zu erleichtern. Möglich ist es auch, eine Beschichtung oder Gleitbeschichtung auf der Außenseite der Rohreinrichtung 5 oder der Hülse 10 vorzusehen.

In einer alternativen Ausgestaltung zu dem Ausführungsbeispiel gemäß Figur 6 sind die Rohreinrichtungen 5 nicht durchgehend ausgeführt, sondern sind nur als Hülsen 10 ausgeführt, die nur an den Kontaktstellen mit den Kettdrähten 2 vorgesehen sind. Dadurch kann sich grundsätzlich der gleiche Querschnitt wie in der Figur 6 ergeben, wobei aber, wie in der Figur 7 dargestellt, die einzelnen als Hülsen 10 ausgeführten Rohreinrichtungen 5 über der Breite des Drahtgewebes 1 nur an vorbestimmten und voneinander beabstandeten Stellen angeordnet sind.

Möglich ist es, dass die Lamellen 8 von einem weiteren Rohr oder dergleichen umgeben sind, welches durch die Hülsen 10 durchgeschoben wird. Möglich und bevorzugt ist es aber auch, dass die Hülsen 10 beim Webprozess eingewebt werden und dass anschließend oder zuvor die Lamellen 8 mit den photovoltaischen Zellen 13 durch die Hülsen 10 eingeführt werden. Die photovoltaischen Zellen 13 können auf der gesamten Breite der Lamellen 8 oder nur auf einem Teil der Breite der Lamellen 8 vorgesehen sein.

Die einzelnen Lamellen 8 können federelastisch an den Haltern 26 befestigt sein. Beispielsweise können Gummilippen oder dergleichen die Lamellen 8 festklemmen oder fixieren. Die Lamellen 8 können auch sonst wie befestigt sein.

In allen Ausgestaltungen ist es möglich, einen Rahmen um das Drahtgewebe herum vorzusehen, der bei Bedarf winkelmäßig ausgelenkt werden kann, so das das Drahtgewebe insgesamt nicht vertikal ausgerichtet ist, sondern gegenüber der Vertikalen ausgelenkt werden kann, um so eine Anpassung an beispielsweise den Sonnenstand zu ermöglichen.

Die Lamellen 8 können als gerade Streifen 12 ausgeführt sein, oder aber in sich gewellt sein. Die Ausbuchtungen 24 an die Lamelleneinrichtungen 6 des Drahtgewebes gemäß Figuren 1-4 können im Winkel von bis zu +/- 30° oder mehr ausgeführt sein. Das ermöglicht es, an den Kontaktstellen der Kettdrähte mit den Lamelleneinrichtungen dort die Lamelleneinrichtungen lokal innerhalb der Ausbuchtung innerhalb der Gewebefläche anzuordnen, während die danebenliegenden Stellen unter einem entsprechenden Winkel 19 zur Vertikalen ausgerichtet sind.

Ein erfindungsgemäßes Drahtgewebe 1 kann beispielsweise eine Breite von bis zu 3 Metern aufweisen, während die Länge bis zu 100 Meter oder mehr betragen kann. Wenn die Kettdrähte als Lamelleneinrichtungen ausgebildet werden, ist die Höhe auf die Abmessungen und die Breite der Webmaschine beschränkt, während die Länge grundsätzlich unbeschränkt ist. Eine solche Ausgestaltung bietet sich beispielsweise an, wenn Zäune oder dergleichen hergestellt werden. Bei Fassadenverkleidungen von Hochhäusern ist es hingegen günstiger, wenn die Breite beispielsweise 2 Meter, 3 Meter oder 4 Meter beträgt, während die einzelnen Fassadenelemente 23 deutlich höher ausgebildet sind.

Die Hülsen 10 wie im Ausführungsbeispiel gemäß der Figuren 6 und 7 können aus Metallrohr gebildet werden, können aber aus Kunststoff oder Keramik oder dergleichen bestehen. Wenn die Hülsen im Inneren rund ausgebildet sind, kann eine einfache Winkelverstellung realisierbar sein.

### Bezugszeichenliste:

| | | | |
|---|---|---|---|
| 1 | Drahtgewebe | 13 | photovoltaische Zelle |
| 2 | Kettdraht | 14 | Rohrstruktur |
| 3 | Schussdraht | 15 | Gleitschicht |
| 4 | Gewebefläche | 16 | Gruppe |
| 5 | Rohreinrichtung | 17 | Abstand zweier Gruppen |
| 6 | Lamelleneinrichtung | 18 | Abstand zweier Kettdrähte |
| 7 | Abschattungselement | 19 | Winkel |
| 8 | Lamelle | 20 | Breite |
| 9 | Rohr | 21 | Höhe |
| 10 | Hülse | 22 | Verschattungseinrichtung |
| 11 | Außenquerschnitt | 23 | Fassadenelement |
| 12 | Streifen | 24 | Ausbuchtung |

## Patentansprüche

1. Drahtgewebe (1) mit Kett- und Schussdrähten (2, 3) auf einer Gewebefläche (4),
dass auf der Gewebefläche (4) voneinander beabstandete Rohreinrichtungen (5) eingewebt sind, an denen Lamelleneinrichtungen (6) angeordnet sind, um zur Abschattung von Lichteinfall zu dienen, **dadurch gekennzeichnet, dass** die Rohreinrichtungen (5) als transparente Rohre (9) oder als Hülsen (10) ausgebildet sind, in denen die Lamelleneinrichtungen (6) aufgenommen sind.

2. Drahtgewebe (1) nach Anspruch 1, wobei die Rohreinrichtungen (5) einen wenigstens teilweise abgerundeten und insbesondere etwa ovalen Außenquerschnitt (11) aufweisen.

3. Drahtgewebe (1) nach mindestens einem der vorhergehenden Ansprüche, wobei die Lamelleneinrichtungen (6) als separate Streifen (12) ausgebildet sind
und/oder wobei die Lamelleneinrichtungen (6) als flächige Abschattungselemente (7) dienen.

4. Drahtgewebe (1) nach mindestens einem der vorhergehenden Ansprüche, wobei die Lamelleneinrichtungen (6) zu der Gewebefläche (4) geneigt angeordnet sind und wobei die Lamelleneinrichtungen (6) insbesondere unter einem Winkel (19) zur Gewebefläche (4) ausgerichtet sind, der vorzugsweise mehr als 10° beträgt.

5. Drahtgewebe (1) nach mindestens einem der vorhergehenden Ansprüche, wobei die Lamelleneinrichtungen (6) parallel zueinander ausgerichtet sind.

6. Drahtgewebe (1) nach mindestens einem der vorhergehenden Ansprüche, wobei an den Lamelleneinrichtungen (6) die Rohreinrichtungen (5) angeordnet und insbesondere befestigt sind.

7. Drahtgewebe (1) nach mindestens einem der vorhergehenden Ansprüche 4-6, wobei der Winkel (19) der Lamelleneinrichtungen (6) zu der Gewebefläche (4) durch die Rohreinrichtungen (5) vorgegeben wird.

8. Drahtgewebe (1) nach mindestens einem der vorhergehenden Ansprüche, wobei die Rohreinrichtungen (5) mit den Lamelleneinrichtungen (6) als Schussdrähte (3) dienen und/oder wobei die Schussdrähte (3) als Lamelleneinrichtungen (6) und/oder als flache Streifen (12) ausgebildet sind.

9. Drahtgewebe (1) nach mindestens einem der vorhergehenden Ansprüche, wobei wenigstens die Kettdrähte (2) wenigstens einige Rohrstrukturen (14) fixieren, an denen flächige Abschattungselemente (7) aufgenommen sind.

10. Drahtgewebe (1) nach mindestens einem der vorhergehenden Ansprüche, wobei wenigstens einige Kett- und/oder Schussdrähte (2, 3) als Lamelleneinrichtung (6) ausgebildet sind und wenigstens teilweise mit photovoltaischen Zellen (13) versehen sind, um zur Abschattung von Lichteinfall und zur Stromerzeugung zu dienen.

11. Drahtgewebe (1) nach mindestens einem der vorhergehenden Ansprüche, wobei wenigstens einige Kettdrähte (2) mit einer Gleitschicht (15) beschichtet sind.

12. Drahtgewebe (1) nach mindestens einem der vorhergehenden Ansprüche, wobei die Kettdrähte (2) in Gruppen (16) angeordnet sind und jede Gruppe (16) wenigstens zwei Kettdrähte (2) umfasst, wobei der freie Abstand (17) zweier Gruppen (16) größer als der doppelte und insbesondere der dreifache Abstand (18) zweier Kettdrähte (2) beträgt.

13. Drahtgewebe (1) nach mindestens einem der vorhergehenden Ansprüche, wobei die Lamelleneinrichtungen (6) etwa parallel zur Gewebefläche (4) ausgerichtet sind.

14. Fassadenelement (23) oder Verschattungseinrichtung (22) mit wenigstens einem Drahtgewebe nach wenigstens einem der vorhergehenden Ansprüche.

## Claims

1. Wire mesh (1) having warp and weft wires (2, 3) on a woven surface (4), the woven surface (4) showing tube devices (5) woven in, to which fin-type devices (6) are attached, so as to serve for shading incident light,
**characterized in that** the tube devices (5) are configured as transparent tubes (9) or as sleeves (10) in which the fin-type devices (6) are accommodated.

2. The wire mesh (1) according to claim 1, wherein the tube devices (5) show an at least partially rounded and in particular approximately oval outer cross-section (11).

3. The wire mesh (1) according to at least one of the preceding claims, wherein the fin-type devices (6) are configured as separate strips (12), and/or wherein the fin-type devices (6) serve as two-dimensional shading components (7).

4. The wire mesh (1) according to at least one of the preceding claims, wherein the fin-type devices (6) are disposed inclined to the woven surface (4), and wherein the fin-type devices (6) are aligned in particular at an angle (19) to the woven surface (4) of preferably more than 10°.

5. The wire mesh (1) according to at least one of the preceding claims, wherein the fin-type devices (6) are oriented in parallel to one another.

6. The wire mesh (1) according to at least one of the preceding claims, wherein the tube devices (5) are disposed at and in particular attached to the fin-type devices (6).

7. The wire mesh (1) according to at least one of the preceding claims 4-6, wherein the angle (19) of the fin-type devices (6) to the woven surface (4) is predetermined by the tube devices (5) .

8. The wire mesh (1) according to at least one of the preceding claims, wherein the tube devices (5) with the fin-type devices (6) serve as weft wires (3), and/or wherein the weft wires (3) are configured as fin-type devices (6) and/or as flat strips (12) .

9. The wire mesh (1) according to at least one of the preceding claims, wherein at least the warp wires (2) fixate at least some tubular structures (14) which accommodate two-dimensional shading components (7).

10. The wire mesh (1) according to at least one of the preceding claims, wherein at least some of the warp and/or weft wires (2, 3) are configured as a fin-type device (6) and are at least partially provided with photovoltaic cells (13) so as to serve for shading incident light and for generating electricity.

11. The wire mesh (1) according to at least one of the preceding claims, wherein at least some of the warp wires (2) are coated with a slide layer (15).

12. The wire mesh (1) according to at least one of the preceding claims, wherein the warp wires (2) are disposed in groups (16), and each of the groups (16) comprises at least two warp wires (2), wherein the clear distance (17) between two groups (16) is more than double, and in particular treble, the distance (18) between two warp wires (2).

13. The wire mesh (1) according to at least one of the preceding claims, wherein the fin-type devices (6) are aligned approximately parallel to the woven surface (4).

14. Facade element (23) or shading device (22) with at least one wire mesh according to at least one of the preceding claims.

## Revendications

1. Tissu métallique (1) comprenant des fils de chaîne et de trame (2, 3) sur une surface de tissu (4), dans lequel des dispositifs tubulaires (5) espacés les uns des autres sont tissés sur la surface de tissu (4) et des dispositifs à lamelle (6) sont disposés sur ceux-ci pour servir à ombrager de la lumière incidente,
**caractérisé par le fait que** les dispositifs tubulaires (5) sont conçus en tant que tubes transparents (9) ou en tant que manchons (10) dans lesquels les dispositifs à lamelle (6) sont logés.

2. Tissu métallique (1) selon la revendication 1, dans lequel les dispositifs tubulaires (5) présentent une section transversale extérieure (11) qui est au moins en partie arrondie et en particulier à peu près ovale.

3. Tissu métallique (1) selon l'une au moins des revendications précédentes, dans lequel les dispositifs à lamelle (6) sont réalisés en tant que bandes (12) séparées et/ou dans lequel les dispositifs à lamelle (6) servent d'éléments d'ombrage (7) plats.

4. Tissu métallique (1) selon l'une au moins des revendications précédentes, dans lequel les dispositifs à lamelle (6) sont disposés de manière à être inclinés par rapport à la surface de tissu (4) et dans lequel, en particulier, les dispositifs à lamelle (6) sont orientés à un angle (19) par rapport à la surface de tissu (4), qui est de préférence supérieur à 10°.

5. Tissu métallique (1) selon l'une au moins des revendications précédentes, dans lequel les dispositifs à lamelle (6) sont orientés parallèlement les uns aux autres,

6. Tissu métallique (1) selon l'une au moins des revendications précédentes, dans lequel les dispositifs tubulaires (5) sont disposés et en particulier fixés sur les dispositifs à lamelle (6).

7. Tissu métallique (1) selon l'une au moins des revendications précédentes 4 à 6, dans lequel l'angle (19) des dispositifs à lamelle (6) par rapport à la surface de tissu (4) est prédéterminé par les dispositifs tubulaires (5).

8. Tissu métallique (1) selon l'une au moins des revendications précédentes, dans lequel les dispositifs tubulaires (5) avec les dispositifs à lamelle (6) servent de fils de trame (3) et/ou dans lequel les fils de trame (3) sont réalisés en tant que dispositifs à lamelle (6) et/ou en tant que bandes (12) plates,

9. Tissu métallique (1) selon l'une au moins des revendications précédentes, dans lequel au moins les fils de chaîne (2) fixent au moins certaines structures tubulaires (14) sur lesquelles sont logés des éléments d'ombrage (7) plats.

10. Tissu métallique (1) selon l'une au moins des revendications précédentes, dans lequel au moins certains fils de chaîne et/ou de trame (2, 3) sont réalisés en tant que dispositifs à lamelle (6) et sont pourvus au moins en partie de cellules photovoltaïques (13) pour servir à ombrager de la lumière incidente et à générer du courant,

11. Tissu métallique (1) selon l'une au moins des revendications précédentes, dans lequel au moins certains fils de chaîne (2) sont revêtus d'une couche de glissement (15).

12. Tissu métallique (1) selon l'une au moins des revendications précédentes, dans lequel les fils de chaîne (2) sont disposés en groupes (16) et chaque groupe (16) comprend au moins deux fils de chaîne (2), dans lequel l'espacement libre (17) de deux groupes (16) est supérieur à deux fois et en particulier trois fois la distance (18) de deux fils de chaîne (2).

13. Tissu métallique (1) selon l'une au moins des revendications précédentes, dans lequel les dispositifs à lamelle (6) sont orientés à peu près parallèlement à la surface de tissu (4).

14. Elément de façade (23) ou dispositif d'ombrage (22) comprenant au moins un tissu métallique selon l'une au moins des revendications précédentes.
